# EUROPÄISCHE PATENTSCHRIFT

(11) **EP 1 922 955 B1**
(45) Veröffentlichungstag und Bekanntmachung des Hinweises auf die Patenterteilung: **31.03.2010**
(21) Anmeldenummer: 07450191.7
(22) Anmeldetag: 25.10.2007
(51) Int. Cl.: A47C 17/13, A47C 17/22

(54) **In ein Bett umwandelbares Sitzmöbel**
A piece of furniture changeable into a bed
Meuble transformable en lit

(30) Priorität: 15.11.2006 AT 80906 U
(43) Veröffentlichungstag der Anmeldung: 21.05.2008
(73) Patentinhaber: Hodry Metallwarenfabrik R.Hoppe Ges.m.b.H & Co. KG, 3430 Tulln (AT)
(72) Erfinder: Moldovan, Adrian, 1230 Wien (AT)
(74) Vertreter: Rippel, Andreas

(56) Entgegenhaltungen:
- EP-A- 0 963 722
- DE-A1- 10 217 395
- DE-U1-202006 005 425

## Beschreibung

Die Erfindung bezieht sich auf ein in ein Bett umwandelbares Sitzmöbel mit einem Sitzrahmen, unter dem in der Sitzstellung des Möbels ein gepolsterter Zusatzrahmen eingeschoben ist, der an einem Auszug mittels eines Beschlages heb- und senkbar gelagert ist, wobei der Beschlag je eine seitlich angeordnete Schwinge und je zwei gelenkig miteinander verbundene, einschubseitig einerseits am Auszug, andererseits am Zusatzrahmen, gelagerte Arme aufweist, vgl. DE- U- 20 2006 005425.

Derartige Möbel sind in vielen Ausfiihrungsformen in Gebrauch. Es ist dabei möglich, eine Liegefläche durch Aneinanderreihung einer umklappbaren Rückenlehne, des gepolsterten Sitzrahmens und des gepolsterten Zusatzrahmens zu schaffen. Eine Liegefläche kann aber auch nur durch die nebeneinander liegenden Sitz- und Zusatzrahmen gebildet werden.

Bei der Bedienung solcher bekannter Möbel hat es sich gezeigt, dass eine einwandfreie Funktion nur dann gewährleistet ist, wenn der zu hubende Rahmen annähernd in der Mitte ergriffen wird. Bei einem seitlichen Angriff kann es zu einem Verklemmen der Beschlagsteile kommen.

Um diesen Nachteil zu beheben wurde schon vorgeschlagen, die beiden seitlich an der Bedienseite des Auszuges bzw. Zusatzrahmens angeordneten Schwingen durch eine Traverse zu verbinden. Nachteilig bei einer solchen Konstruktion ist jedoch, dass diese Traverse im abgesenkten Zustand des Zusatzrahmens ziemlich mittig quer im Auszug liegt und daher den Platz für einen Bettzeugraum verkleinert.

Auch bei der in DE-U-20 2006 005425 gezeigten Anordnung behindert die Traverse die Benützung des Bettzeugraumes.

Die Erfindung hat es sich zum Ziel gesetzt, eine Anordnung zu schaffen, bei der eine problemlose Benützung des Bettzeugraumes möglich ist. Erreicht wird dies dadurch, dass zwei einander gegenüberliegende, einschubseitig angeordnete Arme durch eine Traverse miteinander verbunden sind.

Erfindungsgemäß sind zwei der einander gegenüberliegenden, einschubseitig angeordneten Arme durch eine Traverse miteinander verbunden.

Diese Arme sind einschubseitig, also gegenüberliegend der Bedienseite, angeordnet, so dass die abgesenkte Traverse einem Bettzeugraum keinen Platz wegnimmt.

Bei einem bevorzugten Ausführungsbeispiel der Erfindung sind die beiden am Zusatzrahmen gelagerten Arme durch die Traverse miteinander verbunden.

Die Verbindung der Traverse mit den Armen kann durch Verschraubung oder Verschweißung erfolgen.

Nachstehend ist die Erfindung anhand eines in den Zeichnungen dargestellten Ausführungsbeispieles näher beschrieben, ohne auf dieses Beispiel beschränkt zu sein. Dabei zeigen:
Fig. 1 in teilweise geschnittener Seitenansicht ein in ein Bett umwandelbares Sitzmöbel, bei dem die Erfindung angewendet werden kann;
Fig. 2 in schaubildlicher Ansicht eine gegenüber der Fig. 1 vereinfachte Ausführungsform eines Auszuges, an dem ein Zusatzrahmen heb- und senkbar gelagert ist.

Gemäß Fig. 1 ist in einem Möbelgestell 1 ein als Wagen ausgebildetes Gestell 2 ein-und ausfahrbar. Das Gestell 2 ist dabei einerseits über Rollen 3 am Boden, andererseits über Rollen 4 an schrägen Schienen 5 fahrbar. Unter Einhaltung eines Zwischenraumes ist am Gestell 2 ein gepolsterter Sitzrahmen 6 abgestützt.

In den Zwischenraum kann in der nicht dargestellten Sitzstellung des Möbels ein Auszug 7 eingeschoben werden, der über Rollen 8 am Boden und über Rollen 9 am Gestell 2 abgestützt ist. Im Auszug 7 ist ein gepolsterter Zusatzrahmen 10 mittels eines Beschlages heb- und senkbar, der im gezeichneten Beispiel aus einer Schwinge 11, zwei miteinander gelenkig verbundenen Armen 12 und 13 sowie einer Feder 14 besteht.

Nach vorne ist der Auszug 7 durch eine Frontblende 15 abgedeckt. Zur Vervollständigung der Liegefläche ist eine umklappbare Rückenlehne 16 vorgesehen.

Soll das Möbel in die Sitzstellung verbracht werden, wird in bekannter Weise der Zusatzrahmen 10 mittels des Beschlages abgesenkt, der Auszug 7 in den Zwischenraum unter den gepolsterten Sitzrahmen 6 eingeschoben und das Gestell 2 samt dem Auszug 7 unter die Rückenlehne 16 geschoben.

Das eben beschriebene in Fig. 1 dargestellte Möbel ist Gegenstand des österreichischen Patentes Nr. 406.111 der Anmelderin. Die Beschreibung dieses Möbels soll nur dazu dienen, um den möglichen Anwendungsbereich vorliegender Erfindung näher zu definieren.

Wie aus Fig. 2 ersichtlich ist, sind die beiden am Zusatzrahmen 10 gelagerten Arme 13 durch eine Traverse 17 miteinander verbunden. Dadurch wird eine Bewegung des einen Armes 13 zwangsläufig auf den anderen Arm 13 übertragen und ein mögliches Verklemmen verhindert.

Die Erfindung ist nicht auf das dargestellte Ausführungsbeispiel beschränkt. Insbesondere kann die Erfindung auch bei solchen Möbeln angewendet werden, bei denen der Sitzrahmen 6 nicht an einem fahrbaren Gestell sondern starr im Möbelgestell 1 abgestützt ist.

## Patentansprüche

1. In ein Bett umwandelbares Sitzmöbel mit einem Sitzrahmen (6), unter dem in der Sitzstellung des Möbels ein gepolsterter Zusatzrahmen (10) eingeschoben ist, der an einem Auszug (7) mittels eines Beschlages heb- und senkbar gelagert ist, wobei der Beschlag je eine seitlich angeordnete Schwinge (11) und je zwei gelenkig miteinander verbundene, einschubseitig einerseits am Auszug (7), andererseits am Zusatzrahmen (10), gelagerte Arme (12, 13) aufweist, **dadurch gekennzeichnet, dass** zwei der einander gegenüberliegenden, einschubseitig angeordneten Arme (12, 13) durch eine Traverse (17) miteinander verbunden sind.

2. Möbel nach Anspruch 1, **dadurch gekennzeichnet, dass** die beiden am Zusatzrahmen (10) gelagerten Arme (13) durch die Traverse (17) miteinander verbunden sind.

3. Möbel nach Anspruch 1 oder 2, **dadurch gekennzeichnet, dass** die Traverse (17) durch Verschraubung oder Verschweißung mit den Armen (12, 13) verbunden ist.

## Claims

1. A sofa bed comprising a frame (6), underneath which an additional upholstered frame (10) is inserted in the upright position of the piece of furniture, the frame (10) being supported at a pull-out (7) by means of a fitting so as to be capable of being lifted and lowered, wherein the fitting encompasses in each case a rocker (11) arranged on the side and two arms (12, 13), which are in each case connected to one another in an articulated manner, supported at the insertion side at the pull-out (7) on the one side, at the additional frame (10) on the other side, **characterized in that** two of the arms (12, 13), which are located opposite one another and which are arranged at the insertion side, are connected to one another by means of a cross beam (17).

2. The piece of furniture according to claim 1, **characterized in that** the two arms (13) supported at the additional frame (10) are connected to one another by means of the cross beam (17).

3. The piece of furniture according to claim 1 or 2, **characterized in that** the cross beam (17) is connected to the arms (12, 13) by means of screwing or welding.

## Revendications

1. Meuble formant siège transformable en couchette avec un cadre d'assise (6) dans lequel est inséré, en position assise du meuble un cadre additionnel rembourré (10) qui au moyen d'une ferrure est logé de façon à pouvoir être relevé et abaissé sur une rallonge (7), la ferrure comportant chaque fois une coulisse (11) logée de façon latérale et chaque fois deux bras (12, 13) reliés l'un à l'autre de façon articulée, logés côté insertion, d'une part sur la rallonge (7), d'autre part sur le cadre additionnel (10), **caractérisé en ce que** deux des bras (12, 13) mutuellement opposés, disposés côté insert sont reliés l'un à l'autre par une traverse (17).

2. Meuble selon la revendication 1, **caractérisé en ce que** les deux bras (13) logés sur le cadre additionnel (10) sont reliés l'un à l'autre par la traverse (17).

3. Meuble selon la revendication 1 ou 2, **caractérisé en ce que** la traverse (17) est reliée au bras (12, 13) par des boulonnages ou pour des soudages.
